# EUROPÄISCHE PATENTSCHRIFT

(11) **EP 0 284 735 B1**
(45) Veröffentlichungstag und Bekanntmachung des Hinweises auf die Patenterteilung: **03.04.1991**
(21) Anmeldenummer: 88101670.3
(22) Anmeldetag: 05.02.1988
(51) Int. Cl.: A47G 21/18, A47G 19/22

(54) **Vorrichtung zur Aufnahme von Getränken, wie Trinkhalm, Becher o. dgl.**
Device for taking beverages, such as a straw, cup or the like
Dispositif pour prendre une boisson, telle qu'une paille, un récipient ou similaire

(30) Priorität: 13.03.1987 JP 35835/87; 09.07.1987 JP 171691/87
(43) Veröffentlichungstag der Anmeldung: 05.10.1988
(73) Patentinhaber: YOSHIYUKI CORPORATION, Tokyo (JP)
(72) Erfinder: Yoshiyuki, Hidawa, Shinjuku-ku Tokyo (JP)
(74) Vertreter: Schneck, Herbert, Dipl.-Phys., Dr.

(56) Entgegenhaltungen:
- GB-A- 1 352 994
- US-A- 3 957 202
- US-A- 4 560 604

## Beschreibung

Die Erfindung betrifft eine Vorrichtung zur Aufnahme von Getränken, wie Trinkhalm, Becher od.dgl. Die Erfindung betrifft insbesondere einen farbveränderlichen Trinkhalm, dessen Oberflächenfarbe sich mit der fallenden Temperatur des Halms ändert, wenn ein kaltes Getränk mit dem Trinkhalm getrunken wird.

Bis heute gibt es eine Vielzahl von Trinkhalmen zum Trinken von kalten Getränken.

Die Auswahl herkömmlicher Trinkhalme reicht von Trinkhalmen mit kleinem zu solchen mit großem Durchmesser in Abhängigkeit von der Viskosität etc. des Getränks.

Einige der herkömmlichen Trinkhalme haben verschiedene Muster auf der Oberfläche, damit sie schöner aussehen.

Besonders bei zu Hause benutzten Trinkhalmen kommt es vor, daß jeder Trinkhalm eine verschiedene Farbe oder ein anderes Muster aufweist, so daß jeder in der Familie einen anders aussehenden Trinkhalm benutzen kann.

Gerade die Trinkhalme herkömmlicher Art mit Oberflächenmuster dienen oft als Werbeträger und nicht nur einfach zum Trinken eines Getränks.

Diese herkömmlichen Trinkhalme mit nur einer Farbe oder einem Muster sind nicht völlig zufriedenstellend, wenn man sie nicht nur als eine Vorrichtung zum Trinken eines Getränks betrachtet, sondern auch als ein Mittel zum Trinkgenuß.

Wie bereits erwähnt, werden herkömmliche Trinkhalme nur nach unterschiedlicher Farbe, unterschiedlichem Muster etc. differenziert. Sie sind demzufolge als Mittel zum Trinkgenuß nicht völlig zufriedenstellend.

Die US-A 3 957 202 beschreibt einen Strohhalm, bei welchem ein reversibel farbveränderliches Material in ein transparentes Überzugsmaterial eingebettet ist, d.h. das farbveränderliche Material liegt zwischen dem Grundkörper und der äußeren Umhüllung, so daß es an keiner Stelle in direktem Kontakt mit der zu trinkenden Flüssigkeit gelangt. Dies führt dazu, daß das reversibel farbveränderliche Material thermisch von der Flüssigkeit isoliert ist, so daß sich Farbveränderungen nicht spontan einstellen sondern erst mit einer beträchtlichen zeitlichen Verzögerung.

Hiervon ausgehend liegt der Erfindung die Aufgabe zugrunde, einen gattungsgemäß als bekannt vorausgesetzten Trinkhalm so auszugestalten, daß sich bei dessen Benutzung eine spontane Farbveränderung einstellt, die mit dem Steigen des Flüssigkeitsspiegels im Trinkhalm einhergeht, so daß sich ein erheblich verbesserter optischer Reiz für den Betrachter ergibt.

Diese Aufgabe wird dadurch gelöst, daß der Grundkörper aus einem Grundkörpermaterial besteht, das eine Mischung eines Kunstharzes und eines reversibel temperaturabhängig farbveränderlichen Wirkstoffs ist, und daß außerdem ein Abschnitt aus nicht farbveränderlichem Material vorgesehen ist.

Der farbveränderliche Teil ändert bei dieser Anordnung seine Farbe spontan, wobei die Farbänderung optisch noch deutlicher dadurch hervortritt, daß ein Teil aus nicht farbveränderlichem Material besteht.

Nachfolgend werden Ausführungsbeispiele der Erfindung anhand der Zeichnung näher erläutert.

Fig. 1 und 2 zeigen eine Vorrichtung zur Herstellung eines Trinkhalms gemäß der Erfindung. Fig. 1 ist eine Seitenansicht der Vorrichtung und Fig. 2 zeigt eine Vorderansicht der Vorrichtung. Fig. 3 ist eine perspektivische Darstellung des Zustands, wenn der Trinkhalm gemäß der Erfindung in kaltes Wasser eingetaucht worden ist. Fig. 4 ist eine perspektivische Darstellung des Zustands, wenn kaltes Wasser durch den Trinkhalm gemäß der Erfindung angesaugt wird.

Der farbveränderliche Trinkhalm gemäß der Erfindung ändert seine Farbe aufgrund der Farbveränderung des reversibel temperaturabhängig farbveränderlichen Wirkstoffs in seinem Grundkörper, wenn er in eine Atmosphäre mit einer Temperatur gebracht wird, die innerhalb des farbverändernden Temperaturbereichs dieses farbveränderlichen Wirkstoffs liegt.

Wenn deshalb der Trinkhalm gemäß der Erfindung zum Beispiel zum Trinken eines kalten Getränks benutzt werden soll, kann der Trinkhalm einen reversibel temperaturabhängig farbveränderlichen Wirkstoff enthalten, der bei Zimmertemperatur (etwa 20°) eine bestimmte Farbe hat und der bei Temperaturen zwischen etwa 10°C und 15°C eine Farbveränderung erfährt. Wird ein solcher Trinkhalm zum Trinken eines kalten Getränks benutzt, so wird er zunächst teilweise in das Getränk eingetaucht, wobei dann die Farbveränderung an dem eingetauchten Abschnitt des Trinkhalms stattfindet.

Dann wird das Getränk durch den Trinkhalm aufgesaugt und der Abschnitt des Trinkhalms, durch den das Getränk ansteigt, zeigt die gewünschte Farbveränderung.

Der reversibel temperaturabhängig farbveränderliche Wirkstoff, der für den Trinkhalm gemäß der Erfindung benutzt wird, wird nachfolgend erläutert:

Der reversibel temperaturabhängig farbveränderliche Trinkhalm besteht grundsätzlich aus einem Elektronen abgebenden, farbentwickelbaren Stoff (Donator), einem Elektronen aufnehmenden Stoff (Akzeptor) entsprechend dem Elektronen abgebenden, farbentwickelbaren Stoff und einem desensibilisierenden Wirkstoff. Hier bezieht sich der desensibilisierende Wirkstoff auf einen Stoff, der die Farbentwickelbarkeit durch den Elektronen abgebenden, farbentwickelbaren Stoff und den Elektronen aufnehmenden Stoff, der von dem farbentwickelbaren Stoff Elektronen aufnimmt, als eine Farbkomponente reduziert. Die Benutzung des desensibilisierenden Wirkstoffs in dem farbveränderlichen Wirkstoff in angemessener Menge kann die Farbentwickelbarkeit, den Farbveränderungstemperaturbereich etc. des farbveränderlichen Wirkstoffs in gewünschter Weise steuern.

Als Elektronen abgebender, farbentwickelbarer Stoff als Farbkomponenten gemäß der Erfindung sind zu nennen: Substituierte Phenylmethane und Fluorane, wie zum Beispiel 3,3′-Dimethoxyfluoran (gelb), 3-Chloro-6-Phenylaminofluoran (gelblich orange), 3-Diäthylamino-6-Methyl-7-Chlorofluoran (rot), 3-Diäthyl-7,8-Benzofluoran (rosa), 3,3′,3˝-Tri(p-Dimethylaminophenyl) Phtalid (bläulich purpur), 3,3′-Bis(pDimethylaminophenyl) Phtalid (grün), 3-Diäthylamino-6-Methyl-7-Phenylaminofluoran (schwarz) und ähnliche; Indolyl Phtalide; Spiropyrane; Kumarine; Kristallviolett Lakton (blau), Malachitgrün Lakton (grün) u.s.w. Wenigstens eine dieser Verbindungen wird erfindungsgemäß benutzt.

Als Elektronen aufnehmender Stoff, der sich mit dem Elektronen abgebenden farbentwickelbaren Stoff verbindet und ermöglicht, daß letzterer eine Farbe entwickelt, sind zu erwähnen: Phenole, wie z.B. P-Phenylphenol, Bisphenol A, Kresol, Resorzin, Chloroglyzine, Phenolharzoligomere, β-Naphthol und ähnliche; ihre Metallsalze und Ammoniumsalze; Benztriazole, wie 5-Chlorobenztriazol, 4-Laurylaminosulfobenztriazol, 5-Butylbenztriazol, Dibenztriazol, 2-Oxybenztriazol, 5-Carboäthoxybenztiazol und ähnliche; ihre Metallsalze und Ammoniumsalze; und so weiter. Wenigstens eine dieser Verbindungen wird erfindungsgemäß benutzt.

Als desensibilisierender Wirkstoff können benutzt werden: sich wenig verflüchtigende Lösungsmittel (z.B. Polyglykole), Alkohole, Amide, Azomethine, primäre Aminsalze von Carbonsäuren u.s.w. Davon sind die Azomethine und die primären Aminsalze von Karbonsäuren vorzuziehen.

Typische Beispiele für in dieser Erfindung benutzte Azomethine schließen ein: Benzylidenanilin, Benzyliden-P-Toluidin, Benzylidenstearylamin, Benzylidenlaurylamin, Benzylidenbutylamin, P-Methoxybenzylidenanilin, P-Methoxybenzylidenanisidin, P-Methoxybenzylidenstearylamin, P-Isopropylbenzylidenanilin, Benzylidenphenylhydrazin, Benzylidenäthylamin, Butylidenanilin, N,N-Dibenzylidenbenzidin, 1,4-Bisphenylazomethin, Benzylidennaphtylamin, Benzylidenpicolylamin, Benzyliden, 6-Methylpyridin, 4-Aminopyridin u.s.w. Die bei dieser Erfindung benutzten Azomethine sind natürlich nicht auf diese Verbindungen beschränkt.

Die primären Aminsalze von Carbonsäuren weisen eine geringe oder keine Wasserlöslichkeit auf und werden durch die folgende allgemeine Formel dargestellt.
R-(COO^{_}) × · R′-(NH₃⁺)y
[R-(COOH) × · R′-(NH₂)y]
x und y: ganze Zahlen über eins (1)

Im Hinblick auf die Carbonsäuren sind zu erwähnen als aliphatische Carbonsäuren: Kaprylsäure, Kaprinsäure, Laurinsäure, Myristinsäure, Stearinsäure, 12-Oxystearinsäure, Palmitinsäure, Linolsäure, Linolensäure, Olein, Behenlesäure, Önanthsäure, Sebazinsäure, Azelainsäure u.s.w.; und als aromatische Carbonsäuren: Benzoesäure, P-Chlorobenzoesäure, P-Butylbenzoesäure, 1-Naphthalencarbonsäure, Zimtsäure, Phenylbuttersäure, Methakrylsäure, Terephthalsäure, 2-Furancarbonsäure, Z-Benzfuran-Carbonsäure, Chinarindensäure u.s.w.

Im Hinblick auf die primären Amine, die mit den obengenannten Carbonsäuren reagieren, sind zu erwähnen als aliphatische primäre Amine: Kaprylamin, Laurylamin, Myristylamin, Stearylamin, Kokosamin, Oleinamin, Hexamethylendiamin u.w.s. Als aromatische Amine sind zu erwähnen: Butylanilin, Chloroanilin, Anilin, Naphthylamin, Phenylendiamin, Dichlorobenzidin, Aminothiazol, Aminopyridin etc.

Der reversibel temperaturabhängig farbveränderliche Wirkstoff gemäß der Erfindung besteht aus drei Bestandteilen, nämlich einem Elektronen abgebenden, farbentwickelbaren Stoff, einem Elektronen aufnehmenden Stoff entsprechend dem Elektronen abgebenden, farbentwickelbaren Stoff und einem desensibilisierenden Wirkstoff. Er wird in Form einer Lösung, einer Emulsion oder einer Dispersion oder in eingekapselter Form verwendet. Bei Verwendung in eingekapselter Form gibt es keine Beschränkungen hinsichtlich der Einkapselungsmethode und des Überzugmaterials. Der farbveränderliche Wirkstoff oder die den Wirkstoff enthaltende Lösung, Emulsion oder Dispersion können weiterhin nach Bedarf verschiedene Zusätze enthalten wie etwa eine Oberflächensubstanz, einen Wirkstoff zum Regulieren der Trockenheit, einen Schaumbremser, ein Harz, einen Vernetzungswirkstoff, einen Katalysator, einen Wirkstoff zum Regulieren der Viskosität, ein Lösungsmittel, einen Farbstoff, einen Pigmentfarbstoff, einen fluoreszierenden Weißmacher, einen Ultraviolettabsorber, einen Ultraviolettstabilisator, einen Infrarotabsorber, einen Pigmentfüllstoff, ein Schaummittel, einen wasserabstoßenden Wirkstoff, ein Metallpulver, Glasperlen, Kunststoffperlen, ein Wachs, ein fettes Öl oder Fett, ein Antioxydationsmittel, einen Reduktionshemmstoff, einen Elektrolyt, ein Reduktionsmittel, eine Säure, ein Alkali, ein Antiseptikum, einen Chelatbildung bewirkenden Wirkstoff, einen Färbeträger, einen Aromastoff etc. ohne Abweichung von Kern der Erfindung.

Für den reversibel temperaturabhängig farbveränderlichen Wirkstoff, der in dieser Erfindung vorzugsweise benutzt wird, stehen handelsübliche Produkte, sogenannte "Chromic Colors", die von Matsui Shikiso Chemical Co., Ltd, in Japan hergestellt werden, zu Verfügung.

Diese Chromic Colors werden im einzelnen in der US-PS 4 560 604 und den offengelegten japanischen Patentanmeldungen von Kokai No. 76072/1982, 32471/1983, 149685/1985 und 149686/1985 etc. beschrieben.

Jede Chromic Color hat ihren eigenen Farbveränderungstemperaturbereich wie folgt:

Wenn von diesen Chromic Colors z.B. Chromic Color No. 15 als reversibel temperaturabhängig farbveränderlicher Wirkstoff für den farbveränderlichen Trinkhalm gemäß der Erfindung benutzt wird, ändert der Trinkhalm seine Farbe bei 11°C oder darunter und die neue Farbe kehrt als andere Farbe bei 19°C oder darüber zurück. Deshalb kann diese Chromic Color vorzugsweise für farbveränderliche Trinkhalme benutzt werden.

Wenn ein farbveränderlicher Trinkhalm in einem Zimmer mit relativ niedriger Temperatur benutzt wird und er z.B. Chromic Color No. 10 enthält, so ändert der Trinkhalm seine Farbe bei 7°C oder darunter und die neue Farbe kehrt als andere Farbe wieder bei 16°C oder darüber. Deshalb ist ein solcher Trinkhalm besonders beiniedrigen Zimmertemperaturen nützlich.

Natürlich können auch andere Chromic Colors benutzt werden in Abhängigkeit von der Temperatur, bei welcher der Trinkhalm gemäß der Erfindung benutzt wird.

Im Folgenden wird ein Beispiel zur Herstellung eines farbveränderlichen Trinkhalms 40 gemäß der Erfindung, der (a) einen Grundkörper aus einem Grundkörpermaterial 10 und (b) ein Kunstharz umfaßt, das dieselbe Farbe wie das Grundkörpermaterial 10 bei normaler Temperatur hat und auf die Außenfläche des Grundkörpers aufgebracht ist, anhand der Fig. 1 und 2 ausgeführt.

Zunächst wird ein reversibel temperaturabhängig farbveränderlicher Wirkstoff, der bei Temperaturen von etwa 10°C bis 15°C oder darunter die Farbe ändert, mit einem bekannten Kunstharz, wie Polypropylen, Polyäthylen, Polystyrol, Poly(vinylazetat) oder ähnlichem zur Vorbereitung eines Grundkörpermaterials 10 vermischt. Ein Beispiel für das Kunstharz ist eine Mischung (8: 2) eines weichen Polyäthylens und eines harten Polypropylens. Das Grundkörpermaterial 10 hat vorzugsweise bei normaler Temperatur eine Farbe und ändert diese mit fallender Temperatur in eine andere Farbe. Damit das Grundkörpermaterial 10 bei normaler Temperatur eine Farbe hat, dürfen der reversibel temperaturabhängig farbveränderliche Wirkstoff und das Kunstharz einen Farbstoff enthalten, wie einen Pigmentfarbstoff oder einen sonstigen Farbstoff.

Ein Kunstharz 20 mit derselben Farbe wie das Grundkörpermaterial 10 bei normaler Temperatur wird getrennt vorbereitet. Damit es eine solche Farbe aufweist, darf das Kunstharz 20 einen Farbstoff enthalten (z.B. einen Pigmentfarbstoff, einen sonstigen Farbstoff), der dieselbe Farbe hat wie der Farbstoff, der dem Grundkörpermaterial 10 beigegeben wurde.

Dementsprechend haben das Grundkörpermaterial 10 und das Kunstharz 20 bei Zimmertemperatur von etwa 20°C ein und dieselbe Farbe.

Wenn die Temperatur des Grundkörpermaterials 10 und des Kunstharzes 20 auf etwa 10°C bis 15°C oder darunter gesenkt wird, verändert sich die Farbe des Grundkörpermaterials 10, während die Farbe des Kunstharzes 20 unverändert bleibt.

Als nächstes wird eine herkömmlicherweise bekannte zylindrische Extrusionsvorrichtung für Kunststoffe vorbereitet.

Diese Extrusionsvorrichtung 30 umfaßt (a) einen Zylinderabschnitt 31 zum Extrudieren eines Grundkörpermaterials 10 zu einem zylindrischen Extrudat (einem Trinkhalmhauptkörper 40) mit für den Trinkhalm 40 geeignetem Durchmesser und Dicke und (b) einen Befestigungsabschnitt 32 zum Aufbringen eines Kunstharzes 20 auf die Außenfläche des zylindrischen Extrudats in Streifenform, und zwar gleichzeitig mit der Extrusion. Mit dem Zylinderabschnitt 31 ist ein Grundkörpermaterialvorratsbehälter 11 für das Grundkörpermaterial 10 verbunden und mit dem Befestigungsabschnitt 32 ist ein Kunstharzvorratsbehälter 21 für das Kunstharz 20 verbunden.

Wenn also das Grundkörpermaterial 10 und das Kunstharz 20 jeweils aus dem Grundkörpermaterialvorratsbehälter 11 und dem Kunstharzbehälter 21 ausgepreßt werden, werden Grundkörpermaterial 10 und Kunstharz 20 jeweils von dem Zylinderabschnitt 31 und dem Befestigungsabschnitt 32 extrudiert. Als Ergebnis erhält man einen Trinkhalm, der (a) aus einem zylindrischen Grundkörper aus einem Grundkörpermaterial 10 und (b) aus einem auf die Außenfläche des Grundkörpers aufgebrachten Kunstharz 20 besteht.

Bei rotierender Extrusion des Grundkörpermaterials 10 legt sich das Kunstharz spiralförmig an die Außenseite des Grundkörpers an, wie in Fig. 1 dargestellt.

Der so hergestellte Trinkhalm, der besteht aus (a) dem Grundkörper aus dem Grundkörpermaterial 10 und (b) dem Kunstharz 20, das bei normaler Temperatur dieselbe Farbe hat wie das Grundkörpermaterial 10, hat insgesamt bei normaler Temperatur eine einzige Farbe.

Wenn dieser Trinkhalm abgekühlt wird auf Temperaturen von etwa 10°C bis 15°C oder darunter, ändert das Grundkörpermaterial 10 aufgrund der Farbveränderung des reversibel temperaturabhängig farbveränderlichen Wirkstoffes, den es enthält, seine Farbe, während die Farbe des Kunstharzes 20 unverändert bleibt. Demzufolge haben das Grundkörpermaterial 10 und das Kunstharz 20 verschiedene Farben.

Wenn dementsprechend der Trinkhalm 40 zum Trinken in ein kaltes Getränk eingetaucht wird, ändert der Abschnitt des Grundkörpermaterials 10 des Trinkhalms 40, der in das Getränk eingetaucht ist, seine Farbe (vgl. Fig. 3).

Wenn der Trinkvorgang beginnt, steigt das Getränk in dem Trinkhalm 40 aufwärts und dadurch ändert der Abschnitt des Grundkörpermaterials 10 des Trinkhalms 40, durch welchen das Getränk aufsteigt, seine Farbe (vgl. Fig. 4).

Es wurde oben ausgeführt, daß das Aufbringen des Kunstharzes 20 auf die Außenfläche des aus dem Grundkörpermaterial 10 bestehenden Grundkörpers durch Coextrusion stattfindet. Alternativ ist es möglich, daß ein Grundkörper mit dem Grundkörpermaterial 10 hergestellt wird und daß dann mit dem Kunstharz ein geeignetes Muster auf die Außenfläche des Grundkörpers aufgezogen wird oder daß ein mit dem Kunstharz 20 vorbereitetes Muster auf die Außenfläche des Grundkörpers aufgebracht wird.

Im Hinblick auf den farbveränderlichen Trinkhalm gemäß der Erfindung, der besteht aus einem Grundkörper und einem Kunstharz, das bei normaler Temperatur dieselbe Farbe hat wie der Grundkörper und auf die Außenfläche des Grundkörpers aufgebracht ist, werden nachfolgend spezifische Beispiele für die Zusammensetzung, die Herstellung und die Wirkungsweise ausgeführt. In diesen Beispielen liegt der Farbveränderungstemperaturbereich des Grundkörpers bei etwa 10°C bis 15°C oder darunter.

### Beispiel 1

Eine Mischung aus 50 Gewichtsanteilen (nachfolgend werden Gewichtsanteile nur als Teile bezeichnet) Malachtigrünlakton, 20 Teilen Benztriazol, 80 Teilen Bisphenol A, 25 Teilen CHINUBIN no. 326 (Markenname, ein Ultraviolettabsorber), 675 Teilen eines äquimolaren Salzes von Olein und Myristylamin und 100 Teilen Epicoat No. 828 (Markenname, ein Epoxydharz) wurde unter Rühren einem Liter einer wässrigen Poly-(Vinylalkohol-)Lösung zugefügt, um eine Emulsion mit öligen Tröpfchen mit einem Durchmesser von etwa 10 bis 30 µm zu erhalten. Dieser auf 65°C erhitzten Emulsion wurden schnell 40 Teile Epicure V (Markenname, ein Härtungsmittel) beigefügt. Diese Mischung wurde zwei Stunden lang auf 95°C bis 98°C erhitzt, um sphärische Partikel mit einem durchschnittlichen Durchmesser von 15 bis 35 µm zu erhalten.

10 Teile dieser sphärischen Partikel wurden schnell mit einer Mischung bestehend aus 89,5 Teilen Polyäthylenharzkügelchen (SUMIKATHENE G 807 (Markenname)), die bei 110°C geschmolzen worden waren, und 0,5 Teilen Zinkoxid als einem weißen Pigmentfarbstoff verknetet, um ein Grundkörpermaterial 10 vorzubereiten. (Dieses Grundkörpermaterial 10 hatte bei Zimmertemperatur eine weiße Farbe.)

Mittels einer Extrusionsvorrichtung wurde das Grundkörpermaterial 10 kontinuierlich zu einem zylindrischen Körper mit einem Durchmesser von 7,0 mm extrudiert. Gleichzeitig mit dem kontinuierlichen Extrusionsvorgang wurde ein weißes Spiralmuster auf die Außenfläche des zylindrischen Körpers mit der obengenannten Mischung von Polyäthylenharz und Zinkoxid aufgebracht.

Der zylindrische Körper mit dem weißen Spiralmuster auf der Außenfläche kann in Stücke geeigneter Länge (z.B. 250 mm) für einen Trinkhalm 40 geschnitten werden.

Der so erhaltene Trinkhalm 40 hatte bei Zimmertemperatur insgesamt eine weiße Farbe. Beim Eintauchen in Wasser (etwa 10°C) zeigte der aus dem Grundkörpermaterial 10 hergestellte Grundkörper eine klare grüne Farbe, während das Spiralmuster weiß blieb; so hob sich das Spiralmuster deutlich von dem Grundkörper ab.

### Beispiel 2

40,5 Teilen einer wässrigen 20-%igen Poly-(Vinylalkohol-)Lösung wurden 2 Teile 4,4,6′-Tris-(Dimethylamino-)Triphenylmethan-2′-Lakton, 12 Teile eines feinen Myristylalkoholpulvers und 1 Teil 5-Äthyl-1,2,3-Benztriazol. Die Mischung wurde mit einer Sandmühle behandelt, um eine feine Dispersion zu erhalten.

Dieser Dispersion wurden als eine Pastenlösung, die mit der obengenannten wässrigen Poly-(Vinylalkohol-)Lösung nicht kompatibel ist, 30 Teile einer wässrigen 10-%igen Karboxymethylzelluloselösung beigefügt. Die Mischung wurde etwa 5 Minuten lang gerührt, wodurch eine Phasentrennung stattfand und sich zwei Phasen eines schwammartigen Gewebes bildeten. Diesen wurden 10 Teile einer wässrigen 20-%igen Gerbsäurelösung (für industrielle Zwecke) beigefügt und die Mischung wurde gerührt. Unmittelbar darauf wurden 4 Teile unhydrisches Glaubersalz und 0,5 Teile Salpeter beigefügt und die Mischung wurde etwa 1 Minute lang gerührt, so daß sie zu blauen Teilchen geronn. Am nächsten Tag wurde sie mit 5 Litern einer gesättigten wässrigen Natriumchloridlösung verdünnt und die gefärbten Teilchen durch Dekantierung oder ähnliches gesammelt. Die gesammelten Teilchen wurden dann in 1 Liter gesättigter wässriger Natriumchloridlösung schwebend gehalten. Darin wurden 5 g Glutaraldehyd gleichmäßig verteilt und die Lösung 1 Woche lang stehengelassen. Die Teilchen wurden durch Herausfiltern gesammelt und gründlich mit Wasser gewaschen, um 26,5 Teile kurzer säulenförmiger Mikrokapseln mit einem durchschnittlichen Teilchendurchmesser von 0,1 mm zu erhalten.

10 Teile dieser blauen Teilchen wurde mit der Mischung (90 Teile) aus Beispiel 1 bestehend aus Polyäthylenharz und weißem Pigmentfarbstoff zu einem Grundkörpermaterial 10 verknetet. Dieses Grundkörpermaterial 10 hatte bei Zimmertemperatur eine weiße Farbe.

In derselben Weise wie in Beispiel 1 wurde dieses Grundkörpermaterial 10 zu einem zylindrischen Körper extrudiert. Gleichzeitig mit dem Extrusionsvorgang wurde ein Punktmuster auf die Außenfläche des zylindrischen Körpers mit der obengenannten Mischung aus Polyäthylenharz und Zinkoxid aufgebracht.

Der zylindrische Körper mit dem Punktmuster auf der Außenfläche kann in Stücke geeigneter Länge (z.B. 250 mm) für einen Trinkhalm 40 geschnitten werden.

Der so erhaltene Trinkhalm hatte bei Zimmertemperatur insgesamt eine weiße Farbe. Beim Eintauchen in kaltes Wasser zeigte nur das Grundkörpermaterial 10 eine blaue Farbe und demzufolge hob sich das weiße Punktmuster auf dem Grundkörper ab.

In den obengenannten Beispielen wurden Trinkhalme hergestellt, die bei Zimmertemperatur insgesamt eine weiße Farbe haben. Es können jedoch auch Trinkhalme so hergestellt werden, daß sie bei Zimmertemperatur eine andere Farbe haben.

Die in den obengenannten Beispielen hergestellten Trinkhalme 40 bestehen aus (a) einem Grundkörper aus einem Grundkörpermaterial 10 und (b) einem Kunstharz 20 mit derselben Farbe wie der Grundkörper bei normaler Temperatur, welches auf die Außenfläche des Grundkörpers aufgebracht ist. Wenn sie in kaltes Wasser eingetaucht werden oder kaltes Wasser durch sie aufgesaugt wird, sieht das Kunstharz 20 so aus als würde es sich von dem Grundkörper abheben.

Der farbveränderliche Trinkhalm 40 gemäß der Erfindung kann auch nur aus dem Grundkörpermaterial 10 hergestellt werden. In diesem Fall verändert sich die Farbe des Trinkhalms 40 bei normaler Temperatur beim Eintauchen in kaltes Wasser oder beim Aufsaugen von kaltem Wasser. Auch dies bedeutet für den Benutzer des Trinkhalms einen gewissen Reiz.

Der farbveränderliche Trinkhalm 40 gemäß der Erfindung kann auch so hergestellt werden, daß er (a) aus einem Grundkörpermaterial aus Kunstharz mit konstanter Farbe und (b) einer auf die Außenfläche des Grundkörpers aufgebrachten Mischung eines Kunstharzes und eines reversibel temperaturabhängig farbveränderlichen Wirkstoffes besteht, der bei Temperaturschwankungen Farbveränderung bewirkt. Wenn dieser Trinkhalm 40 in kaltes Wasser eingetaucht wird oder kaltes Wasser durch ihn aufgesaugt wird, so ändert sich die Farbe des Trinkhalms 40 bei normaler Temperatur nur an besonderen Abschnitten des Trinkhalms. Der Reiz ist für den Benutzer des Trinkhalms um so größer.

Wie vorstehend ausgeführt sieht die Erfindung einen Trinkhalm mit einem reversibel temperaturabhängig farbveränderlichen Wirkstoff vor, wodurch der Trinkhalm seine Farbe verändert, wenn er zum Trinken eines Getränks mit einer anderen Temperatur als der Zimmertemperatur benutzt wird, und dementsprechend seinem Benutzer einen Trinkreiz vermittelt und sich von anderen Trinkhalmen beim Trinken eines Getränks unterscheidet.

## Patentansprüche

1. Vorrichtung zur Aufnahme von Getränken, wie Trinkhalm, Becher oder dergleichen, umfassend ein reversibel thermisch farbveränderliches Material (10), dadurch gekennzeichnet, daß der Grundkörper aus einem Grundkörpermaterial (10) besteht, das eine Mischung eines Kunstharzes und eines reversibel temperaturabhängig farbveränderlichen Wirkstoffs ist, und daß außerdem ein Abschnitt aus nicht farbveränderlichem Material (20) vorgesehen ist.

2. Vorrichtung nach Anspruch 1, dadurch gekennzeichnet, daß der reversibel temperaturabhängig farbveränderliche Wirkstoff einen Elektronen abgebenden und Elektronen aufnehmenden Stoff umfaßt, wobei der Elektronen aufnehmende Stoff entsprechend dem Elektronen abgebenden, farbentwickelbaren Stoff ausgewählt ist, sowie einen desensibilisierenden Wirkstoff.

3. Vorrichtung nach Anspruch 1, dadurch gekennzeichnet, daß das Kunstharz eine Mischung von wenigstens zwei Teilen aus der Gruppe bestehend aus einem Polyäthylen, einem Polypropylen, einem Polystyrol und einem Poly(-Vinylazetat) ist.

4. Vorrichtung nach Anspruch 1, dadurch gekennzeichnet, daß der nicht farbveränderliche Abschnitt gebildet ist durch ein Kunstharz (20), das dieselbe Farbe hat wie das Grundkörpermaterial (10) bei normaler Temperatur, und das auf die Außenfläche des Grundkörpers aufgebracht wird.

## Claims

1. Device for taking beverages, such as a straw, cup or the like, comprising a reversibly thermally color-changeable material (10), characterized in that the main body consists of a main body material (10), which is a mixture of a synthetic resin and a reversibly thermally color-changeable agent, and in that in addition a section of a non-color-changeable material (20) is provided.

2. Device according to patent claim 1, characterized in that the reversibly thermally color-changeable agent comprises an electron-donating color-developable substance, an electron-accepting substance corresponding to the electron-donating color-developable substance, and a desensitizing agent.

3. Device according to patent claim 1, characterized in that the synthetic resin is a member or a mixture of at least two members selected from the group consisting of a polyethylene, a polypropylene, a polystyrene and a poly(vinyl acetate).

4. Device according to patent claim 1, characterized in that the non-color-changeable section is formed by a synthetic resin (20) having the same color as the main body material (10) at normal temperature and affixed onto the outer surface of the main body.

## Revendications

1. Dispositif pour prendre des boissons, tel qu'une paille, un gobelet ou élément similaire, comportant un matériau (10) à changement de coloration réversible, thermique, caractérisé en ce que le corps de base est réalisé en un matériau de corps de base (10) constitué par un mélange d'une résine synthétique et d'un agent à changement de coloration réversible en fonction de la température, et en ce qu'il est en outre prévu une partie en un matériau (20) de couleur invariable.

2. Dispositif selon la revendication 1, caractérisé en ce que l'agent à changement de coloration réversible en fonction de la température comprend une substance libérant des électrons et une substance captant des électrons, ainsi qu'un agent de désensibilisation, la substance captant des électrons étant choisie de manière à être appropriée à la substance révélatrice de couleur libérant des électrons.

3. Dispositif selon la revendication 1, caractérisé en ce que la résine synthétique est un mélange d'au moins deux parts du groupe constitué d'un polyéthylène, d'un polypropylène, d'un polystyrène et d'un poly(vinylacétate).

4. Dispositif selon la revendication 1, caractérisé en ce que la partie de coloration invariable est constituée d'une résine synthétique (20) qui présente la même couleur que le matériau de corps de base (10) à température normale, et qui est appliquée sur la surface externe du corps de base.
